# EUROPÄISCHE PATENTANMELDUNG

(11) **EP 4 697 863 A1**
(43) Veröffentlichungstag der Anmeldung: **18.02.2026**
(21) Anmeldenummer: 24194042.8
(22) Anmeldetag: 12.08.2024
(51) Int. Cl.: H05B 45/10, F21V 23/04, H05B 45/20, H05B 47/115, H05B 47/155, H05B 47/175

(54) **DECKENBELEUCHTUNGSSYSTEM UND VERFAHREN ZUM BETREIBEN EINES DECKENBELEUCHTUNGSSYSTEMS**

(71) Anmelder: Murrelektronik GmbH, 71570 Oppenweiler (DE)
(72) Erfinder: Lentmaier, Steffen, 71570 Oppenweiler (DE); Wolff, Ingo, 71570 Oppenweiler (DE)
(74) Vertreter: Prinz & Partner mbB

(57) **Zusammenfassung**

Es wird ein Deckenbeleuchtungssystem (10) für eine Decke (20) angegeben, zum Ausleuchten eines Arbeitsplatzes (28), eines Arbeitsbereichs (12), einer Bewegungsfläche (14) und/oder eines Weges (15), mit mindestens zwei Leuchten (17, 18, 25), die miteinander vernetzt sind, und die jeweils zumindest ein Leuchtmittel (22) aufweisen, sowie einer Steuerung (24) zum Ansteuern der Leuchtmittel (22). Die Steuerung (24) ist eingerichtet, die Leuchtmittel (22) derart anzusteuern, dass das Leuchtmittel (22) in einem Beleuchtungsmodus und in einem Informationsmodus betrieben werden kann, wobei Positionsinformationen, Anwesenheitsinformationen, Richtungsinformationen, Warnungen und/oder Statusinformationen in dem Informationsmodus übermittelt werden. Des Weiteren wird ein Verfahren zum Betreiben eines Deckenbeleuchtungssystems (10) angegeben.

## Beschreibung

Die Erfindung betrifft ein Deckenbeleuchtungssystem für eine Decke eines Gebäudes und ein Verfahren zum Betreiben eines Deckenbeleuchtungssystems.

Derartige Deckenbeleuchtungssysteme umfassen beispielsweise eine Hallenbeleuchtung, insbesondere einen Hallenstrahler oder Lichtbandsysteme, Arbeitsleuchten, LED-Streifen und/oder eine Bürobeleuchtung.

Zudem umfassen bekannte Deckenbeleuchtungssysteme separate Warnleuchten zur Abgabe von optischen Signalen, ggf. in Kombination mit akustischen Signalen. Auf diese Weise können anwesende Personen beispielsweise auf den Zustand einer Maschine aufmerksam gemacht oder zum Verlassen des Gebäudes aufgefordert werden, wenn eine Gefahrensituation vorliegt.

Nachteilig hierbei ist, dass ein derartiges Warnsystem mit zusätzlichen Kosten verbunden ist.

Es ist daher eine Aufgabe der Erfindung, ein im Hinblick auf die Kosten optimiertes Deckenbeleuchtungssystem anzugeben.

Diese Aufgabe wird erfindungsgemäß gelöst durch ein Deckenbeleuchtungssystem für eine Decke eines Gebäudes, zum Ausleuchten eines Arbeitsplatzes, eines Arbeitsbereichs, einer Bewegungsfläche und/oder eines Weges. Das Deckenbeleuchtungssystem umfasst mindestens zwei Leuchten, die miteinander vernetzt sind, und die jeweils zumindest ein Leuchtmittel aufweisen, sowie eine Steuerung zum Ansteuern der Leuchtmittel. Die Steuerung ist eingerichtet, die Leuchtmittel derart anzusteuern, dass das Leuchtmittel in einem Beleuchtungsmodus und in einem Informationsmodus betrieben werden kann, wobei Positionsinformationen, Anwesenheitsinformationen, Richtungsinformationen, Warnungen und/oder Statusinformationen in dem Informationsmodus übermittelt werden. Die Deckenbeleuchtung stellt somit neben der reinen Beleuchtung zusätzlich zumindest einen Teil eines Informationsmanagementsystems dar.

Erfindungsgemäß werden dieselben Bereiche der Leuchten sowohl zur Beleuchtung als auch zur Signalisierung verwendet. Auf separate Signalleuchten kann somit verzichtet werden, wodurch Kosten eingespart werden können, insbesondere bei der Installation, da auch der Verkabelungsaufwand reduziert werden kann. Aber auch bei der Wartung sind die Kosten geringer. Ein Deckenbeleuchtungssystem ist in der Regel ohnehin vorhanden, sodass durch die erfindungsgemäße Lösung keine nennenswerten Mehrkosten entstehen, wenn überhaupt Mehrkosten im Zusammenhang mit dem zusätzlichen Aufwand für die Ansteuerung der der Leuchten bzw. Leuchtmittel.

Durch das Deckenbeleuchtungssystem können Informationen großflächig sichtbar gemacht werden, insbesondere auf dem Boden oder an einer Decke eines Raumes, sodass die entsprechenden Informationen für einen Benutzer besonders einfach und deutlich wahrnehmbar sind.

Durch die Vernetzung können die Leuchten selbst Bestandteil eines Signalpfades sein, wobei jede Leuchte für sich individuell ansteuerbar ist.

Das Deckenbeleuchtungssystem kann eine Hallenbeleuchtung, insbesondere Hallenstrahler oder Lichtbandsysteme, Arbeitsleuchten, LED-Streifen und/oder eine Bürobeleuchtung umfassen.

Die Vernetzung erfolgt beispielsweise mittels DALI oder DALI 2. Hierbei müssen entsprechende Gateways die genannten Funktionen umsetzen. Es sind jedoch auch alternative Vernetzungen denkbar, beispielsweise solche, die auf Funktechnologie beruhen. Funkstandards bieten eine besondere einfache Installation und Nachrüstbarkeit an, sodass das Deckenbeleuchtungssystem auch modular erweitert werden kann. Insbesondere Standards, die auf MESH beruhen, eignen sich für die Anwendung, beispielsweise Zigbee und Bluetooth^{®} Mesh.

Gemäß einer Ausführungsform kann das mindestens eine Leuchtmittel einer Leuchte im Informationsmodus in einer anderen Lichtfarbe, mit einer anderen Intensität und/oder mit einer anderen Frequenz betrieben werden als in dem Beleuchtungsmodus. Beim Betrieb mit einer unterschiedlichen Frequenz wird das Leuchtmittel kurzzeitig aus- und wieder eingeschaltet. Dies wird auch als Blitzen bezeichnet. Die Frequenz ist also derart gewählt, dass das menschliche Auge ein Ein- und Ausschalten wahrnimmt, wodurch es sich von einer PWM-Ansteuerung unterscheidet, also einer Ansteuerung mittels Pulsweitenmodulation. Alternativ oder zusätzlich kann das mindestens eine Leuchtmittel einer Leuchte im Informationsmodus lediglich in einem Teilbereich betrieben werden. Derartige Änderungen der Beleuchtungssituation sind von einem anwesenden Benutzer deutlich wahrnehmbar und somit geeignet, Informationen zu übermitteln.

Beispielsweise kann das mindestens eine Leuchtmittel in den Lichtfarben Warmweiß und Kaltweiß betrieben werden. Es sind jedoch auch weitere Lichtfarben denkbar, beispielsweise rot und/oder grün, wobei eine rote Lichtfarbe insbesondere zum Übermitteln einer Warnung dienen kann, während eine grüne Lichtfarbe beispielsweise eine Statusinformation einer Maschine oder Informationen über eine Anwesenheit einer Person übermitteln kann. Ebenso kann eine blaue, orange oder gelbe Farbe genutzt werden.

Die unterschiedlichen Farben sind mit unterschiedlichen Informationen verknüpft, so kann rot auf eine Gefahr oder eine höchste Warnstufe hinweisen, wohingegen orange auf eine Warnung oder einen bevorstehenden kritischen Zustand hinweist, ebenso wie gelb. Sofern die Farben gelb und orange vorgesehen sind, kann hierüber eine Abstufung der Warnstufe vorgenommen werden. Mit grün wird der Normalzustand bzw. Betriebszustand signalisiert, also dass eine Maschine im Normalbetrieb läuft. Dagegen kann blau für einen Hinweis verwendet werden, der nicht durch die anderen, zuvor genannten Farben abgedeckt ist, beispielsweise auf eine erforderliche Handlung hinweisen oder auf eine Signalübertragung. Zudem kann in bestimmten Anwendungsgebieten magenta verwendet werden, um auf eine drohende, hochexplosive Gefahr hinzuweisen. Auch kann ein weißes Licht ausgegeben werden, um auf einen Fehler oder Zustand hinzuweisen, der jedoch nicht systemrelevant ist.

Das mindestens eine Leuchtmittel einer Leuchte kann in Segmente unterteilt sein, die jeweils einen individuell ansteuerbaren Bereich darstellen, oder eine Leuchte kann mehrere Leuchtmittel enthalten, die jeweils ein eigenes, individuell ansteuerbares Segment darstellen. Es ist somit möglich, lediglich Teilbereiche einer Leuchte aufleuchten zu lassen. Dies ermöglicht eine besonders differenzierte Übermittlung von Informationen.

Beispielsweise erstrecken sich die Segmente in Längsrichtung und/oder in Querrichtung der Leuchte. Alternativ oder zusätzlich können die Segmente relativ zueinander in einer Matrix angeordnet sein. Dabei kann durch ein Segment oder eine Gruppierung von Segmenten ein Symbol gebildet sein, zum Beispiel ein Kreuz oder ein Pfeil. Auf diese Weise lassen sich Informationen über Positionen oder Richtungen an anwesende Personen übermitteln.

Um einen Hinweis noch deutlicher hervorzuheben, können die Segmente im Informationsmodus zusätzlich in unterschiedlichen Lichtfarben, mit unterschiedlicher Intensität und/oder mit einer unterschiedlichen Frequenz als im Beleuchtungsmodus betrieben werden.

Gemäß einer Ausführungsform ist zumindest jeder Leuchte, insbesondere jedem Leuchtmittel und/oder jedem Segment, eine eigene Adresse zugeordnet, welche mit dem Installationsort der Leuchte verknüpft ist, insbesondere wobei der Adresse die Koordinaten der Leuchte, insbesondere des Leuchtmittels und/oder des Segments zugeordnet sind. Über die Adresse lassen sich die Leuchten, insbesondere die Leuchtmittel und/oder Segmente, individuell ansteuern.

Beispielsweise sind die Koordinaten einer Leuchte direkt in der Adressierung codiert. Alternativ lassen sich die Adressen aus einem Plan den Koordinaten zuordnen.

Zumindest eine Leuchte des Deckenbeleuchtungssystems kann Leuchtmittel sowohl zur direkten Beleuchtung als auch zur indirekten Beleuchtung zumindest eines Bereichs eines Raumes aufweisen. Mittels indirekter Beleuchtung lassen sich Informationen an eine Decke projizieren, sodass die Beleuchtung in einem betroffenen Bereich durch die Informationsübermittlung weitestgehend unbeeinflusst ist. Zudem sind an die Decke projizierte Informationen auch von Personen wahrnehmbar, die sich außerhalb des betroffenen Bereichs aufhalten. Besonders vorteilhaft ist, dass ein Benutzer die an die Decke projizierte Information selbst dann wahrnehmen kann, wenn er den betroffenen Bereich nicht direkt einsehen kann.

Eine direkte Beleuchtung hat beispielsweise einen Abstrahlwinkel von bis zu 120°, sodass umstehende Personen nicht geblendet werden. Je nach Installationshöhe sind Abstrahlwinkel von 40°, 60° oder 90° denkbar.

Ein Abstrahlwinkel von bis zu 60° eignet sich für eine fokussierte Beleuchtung bestimmter Bereiche oder Objekte bei einer Montagehöhe zwischen sechs und zehn Metern. Genauer gesagt eignet sich ein derartiger Abstrahlwinkel zum Ausleuchten von Arbeitsbereichen, Regalen oder Maschinen.

Ein Abstrahlwinkel von 90° erzeugt einen breiten Lichtkegel, der eine großflächige Ausleuchtung ermöglicht, insbesondere von Bereichen, in denen eine homogene Helligkeit erforderlich ist. Schattenbereiche sind hierbei minimiert. Die Montagehöhe liegt hierbei beispielsweise zwischen vier und acht Metern.

Bei einem Abstrahlwinkel von 120° wird ein breiter und flächendeckender Lichtkegel erzeugt, der die Ausleuchtung eines ganzen Raumes ermöglicht. Ein derartiger Abstrahlwinkel eignet sich besonders für eine gleichmäßige Ausleuchtung von Hallen mit niedriger Deckenhöhe. Die Montagehöhe liegt insbesondere zwischen drei und sechs Metern.

Röhrenförmige Leuchtmittel, insbesondere Leuchtstoffröhren oder LED-Tubes, haben einen sehr breiten Abstrahlwinkel von bis zu 330°, wobei der Lichtkegel in diesem Fall durch entsprechende Reflektoren gebündelt wird, um einen gewünschten Abstrahlwinkel zu erhalten.

Gemäß einer Ausführungsform ist das Deckenbeleuchtungssystem zur Vernetzung mit einem mobilen Endgerät eingerichtet, insbesondere mittels einer drahtlosen Echtzeit-Indoor-Lokalisierung, beispielsweise mittels eines drahtlosen Kommunikationsstandards wie Bluetooth. Auf diese Weise lässt sich die Anwesenheit bzw. die Position von Personen und/oder Fahrzeugen in einem Bereich anhand eines mitgeführten Endgeräts erfassen.

Alternativ oder zusätzlich weist das Deckenbeleuchtungssystem beispielsweise zumindest einen Anwesenheitssensor auf, der eingerichtet ist, eine Position einer Person in einem Gebäude zu erfassen.

Dabei ist das Deckenbeleuchtungssystem insbesondere eingerichtet, die Anwesenheit einer erfassten Person in einem definierten Bereich mittels Ansteuerung wenigstens einer der Leuchten kenntlich zu machen. Konkret kann die Anwesenheit einer erfassten Person in einem definierten Bereich durch Einschalten oder Hochfahren in einem entsprechenden Bereich kenntlich gemacht werden. Alternativ oder zusätzlich kann im entsprechenden Bereich eine indirekte Beleuchtung eingeschaltet werden. Eine Abwesenheit einer Person in einem definierten Bereich kann entsprechend durch Abschalten oder Dimmen von Licht in dem entsprechenden Bereich kenntlich gemacht werden. Auf diese Weise kann eine verantwortliche Person, beispielsweise ein Fertigungsleiter, besonders einfach und schnell feststellen, ob alle erforderlichen Arbeitsbereiche belegt sind.

Eine indirekte Beleuchtung hat hierbei den besonderen Vorteil, dass die Anwesenheit einer Person in einem Bereich auch für umstehende bzw. weiter entfernte Personen ersichtlich ist.

Es ist auch denkbar, die Anwesenheit bestimmter Personen in einem Bereich individuell kenntlich zu machen, zum Beispiel durch eine individuelle Farbe einer indirekten Beleuchtung oder eines Teils einer direkten Beleuchtung im entsprechenden Bereich. Dadurch ist es möglich, dass eine für einen Prozess verantwortliche Person von allen am Prozess mitwirkenden Personen bei Bedarf besonders schnell aufgefunden wird. Beispielsweise lassen sich auf diese Weise ein Fertigungsleiter, ein Vorarbeiter und/oder Wartungspersonal ausfindig machen, wodurch ein effizienter Betrieb gewährleistet ist.

Bei mehreren Personen können den einzelnen Personen jeweils unterschiedliche Farben zugeordnet sein. Des Weiteren kann Personen einer bestimmten Gruppe, zum Beispiel allen Personen eines Wartungsteams, die gleiche Farbe zugeordnet sein.

Gemäß einer Ausführungsform ist das Deckenbeleuchtungssystem eingerichtet, die Leuchten derart anzusteuern, dass das Deckenbeleuchtungssystem als ein Wegweisungssystem fungiert. In diesem Fall kann das Deckenbeleuchtungssystem sowohl als Fluchtwegunterstützung als auch als Navigationshilfe im normalen Betrieb dienen.

Des Weiteren kann das Deckenbeleuchtungssystem eingerichtet sein, die Leuchten derart anzusteuern, dass das Deckenbeleuchtungssystem als ein Höhenkontrollsystem fungiert, insbesondere derart, dass mittels des Beleuchtungssystems ein Hinweis erfolgt, wenn zum Beispiel ein Gegenstand im Gebäude über eine zulässige Höhe hinaus angehoben wird. Dies trägt zu einer Verbesserung der Arbeitssicherheit bei. Zudem wird eine Beschädigung der Deckenbeleuchtung vermieden.

Das Überschreiten der zulässigen Höhe wird beispielsweise mittels Sensoren erfasst.

Darüber hinaus kann das Deckenbeleuchtungssystem eingerichtet sein, eine Störung oder einen Wartungsbedarf einer Maschine mittels der Leuchten anzuzeigen, wodurch das Wartungspersonal auf einen Zustand der Maschine aufmerksam gemacht wird. Eine separate, der Maschine zugeordnete Signalleuchte kann entfallen.

Alternativ oder zusätzlich kann das Deckenbeleuchtungssystem eingerichtet sein, eine Person in einem Bereich mittels der Leuchten über einen auf einem mitgeführten mobilen Endgerät eingehenden Anruf zu informieren. Besonders in Arbeitsumgebungen mit einem hohen Lärmpegel oder Vibrationen durch den Betrieb von Fertigungsmaschinen ist ein Signalton oder ein Vibrationsalarm eines mobilen Endgerätes oft nicht wahrnehmbar. Durch die Veränderung der Deckenbeleuchtung, zum Beispiel durch ein Blinken oder einen Farbwechsel der Beleuchtung, kann ein Benutzer auch in einer lauten Arbeitsumgebung zuverlässig auf einen Anruf aufmerksam gemacht werden.

Gemäß einem weiteren Szenario kann das Deckenbeleuchtungssystem eingerichtet sein, eine Person in einem Bereich über die zugeordnete Beleuchtung über eine Gefahrensituation in einem anderen Bereich zu informieren.

Die Aufgabe wird des Weiteren erfindungsgemäß gelöst durch ein Verfahren zum Betreiben eines erfindungsgemäßen Deckenbeleuchtungssystems, wobei das Deckenbeleuchtungssystem als ein Wegweisungssystem dient, insbesondere sowohl als Fluchtwegunterstützung als auch als Navigationshilfe im normalen Betrieb, das mittels optischer Signale eine gewünschte Bewegungsrichtung einer Person oder eines Fahrzeugs anzeigt, wobei das Deckenbeleuchtungssystem derart angeordnet ist, dass sich ein Weg entlang einer gewünschten Bewegungsrichtung einer Person oder eines Fahrzeugs durch das Deckenbeleuchtungssystem ausleuchten lässt.

Gemäß einem Verfahrensschritt wird die Position eines Fahrerzeugs oder einer Person und/oder die Bewegungsrichtung eines Fahrerzeugs oder einer Person erfasst.

Das Deckenbeleuchtungssystem wird von der Steuerung derart angesteuert, dass ein Bewegungspfad entlang der gewünschten Bewegungsrichtung gegenüber einer nicht gewünschten Bewegungsrichtung mittels des Deckenbeleuchtungssystems optisch hervorgehoben wird, sofern festgestellt wird, dass sich das Fahrzeug oder die Person auf eine Abzweigung zu bewegt, insbesondere indem das der gewünschten Bewegungsrichtung zugeordnete Leuchtmittel Licht in einer unterschiedlichen Farbe, mit einer unterschiedlichen Intensität und/oder mit einer unterschiedlichen Frequenz emittiert als das der nicht gewünschten Bewegungsrichtung zugeordnete Leuchtmittel und/oder indem die gewünschte Bewegungsrichtung durch ein mittels des Deckenbeleuchtungssystems projiziertes Symbol und/oder durch einen durch das Deckenbeleuchtungssystem erzeugten, sich bewegenden Leuchtbereich angezeigt wird.

Durch ein derartiges Verfahren wird zum einen eine Navigationshilfe für einen Fahrer oder eine Person realisiert, und zusätzlich werden weitere anwesende Personen über sich nähernde Fahrzeuge oder Personen informiert, was die Betriebssicherheit erhöht.

Im Falle einer Gefahrensituation kann durch die Fluchtwegunterstützung eine besonders schnelle Evakuierung eines Betriebsortes gewährleistet werden.

Die Ortung erfolgt beispielsweise über Bewegungsmelder oder durch Übermitteln von Positionsdaten an einen Server. Alternativ kann das Deckenbeleuchtungssystem durch ein in einem Fahrzeug integriertes System angesteuert werden.

Die gewünschte Bewegungsrichtung kann spätestens dann hervorgehoben werden, wenn das Fahrzeug oder die Person die Abzweigung erreicht, sodass der Fahrer oder die Person die Information über die gewünschte Bewegungsrichtung rechtzeitig erhält.

Sobald das Fahrzeug oder die Person einen Abschnitt des Bewegungspfades passiert hat, kann die Beleuchtung entlang eines Abschnitts abgeschaltet oder gedimmt werden. Auf diese Weise wird der Energieverbrauch des Deckenbeleuchtungssystems reduziert.

Die Aufgabe wird außerdem erfindungsgemäß gelöst durch ein Verfahren zum Betreiben eines erfindungsgemäßen Deckenbeleuchtungssystems, wobei das Deckenbeleuchtungssystem zur Anwesenheitsinformation dient, das mittels optischer Signale eine Anwesenheit einer Person an einem Arbeitsplatz, einem Arbeitsbereich und/oder innerhalb einer Bewegungsfläche anzeigt, wobei das Deckenbeleuchtungssystem derart angeordnet ist, dass sich der Arbeitsplatz, der Arbeitsbereich und/oder die Bewegungsfläche durch das Deckenbeleuchtungssystem ausleuchten lässt.

In einem Verfahrensschritt wird die Anwesenheit einer Person an dem Arbeitsplatz, dem Arbeitsbereich und/oder in der Bewegungsfläche erfasst.

Das Deckenbeleuchtungssystem wird derart angesteuert, dass mittels des Deckenbeleuchtungssystems eine Information über eine Anwesenheit einer Person an weitere Personen übermittelt wird, die sich außerhalb des Arbeitsplatzes, des Arbeitsbereichs und/oder der Bewegungsfläche befinden, insbesondere in einer solchen Entfernung, dass der Arbeitsplatz, der Arbeitsbereich oder die Bewegungsfläche nicht direkt eingesehen werden kann. Die Information über eine Anwesenheit einer Person wird beispielsweise übermittelt, indem das mindestens eine dem Arbeitsplatz, dem Arbeitsbereich und/oder der Bewegungsfläche zugeordnete Leuchtmittel Licht mit einer unterschiedlichen Helligkeit und/oder einer unterschiedlichen Lichtfarbe emittiert als bei Abwesenheit von Personen und/oder indem eine indirekte Beleuchtung erfolgt.

Eine derartige Anwesenheitsinformation kann zu einem effizienten Betrieb beitragen.

Die Anwesenheit einer bestimmten Person kann hierbei durch eine individuelle Farbgebung der Beleuchtung, insbesondere der indirekten

Beleuchtung, kenntlich gemacht werden. Auf diese Weise kann ein Fertigungsleiter feststellen, ob ein Bereich ordnungsgemäß von einer entsprechend qualifizierten Person besetzt ist.

Weitere Vorteile und Merkmale der Erfindung ergeben sich aus der nachfolgenden Beschreibung und aus den beiliegenden Zeichnungen, auf die Bezug genommen wird. In den Zeichnungen zeigen:
- Figur 1 schematisch ein erfindungsgemäßes Deckenbeleuchtungssystem,
- Figur 2 schematisch ein alternatives erfindungsgemäßes Deckenbeleuchtungssystem,
- Figur 3 eine Leuchte für ein Deckenbeleuchtungssystem,
- Figur 4 Leuchten eines Lichtbandsystems, das in dem Deckenbeleuchtungssystem gemäß Figur 1 verwendet werden kann,
- Figur 5 ein weiteres Lichtbandsystem für das Deckenbeleuchtungssystem gemäß Figur 1,
- Figur 6 ein erfindungsgemäßes Deckenbeleuchtungssystem, das eine Ortungsfunktion hat und zur Anwesenheitsinformation dient,
- Figur 7 ein erfindungsgemäßes Deckenbeleuchtungssystem, das als Wegweisungssystem fungiert, und
- Figur 8 ein erfindungsgemäßes Deckenbeleuchtungssystem, das als Höhenkontrollsystem fungiert.

Figur 1 zeigt ein Deckenbeleuchtungssystem 10 gemäß einer ersten Ausführungsform, das beispielsweise in einer Fertigungshalle installiert ist.

In der Fertigungshalle sind Arbeitsbereiche 12, Bewegungsflächen 14 und/oder Wege 15 vorhanden.

Ein Arbeitsbereich 12 ist eine Fläche auf Arbeitshöhe, auf der eine Arbeitsaufgabe verrichtet wird.

Bewegungsflächen 14 sind zusammenhängende, unverstellte Bodenflächen, die mindestens erforderlich sind, um den Beschäftigten bei ihrer Tätigkeit wechselnde Arbeitshaltungen sowie Ausgleichsbewegungen zu ermöglichen.

Das Deckenbeleuchtungssystem 10 umfasst mehrere Leuchten 17, 18, von denen zumindest einige an einer Decke 20 eines Gebäudes installiert sind. Jede Leuchte 17, 18 umfasst zumindest ein Leuchtmittel 22, beispielsweise eine LED-Platine.

Die Leuchten 17, 18 sind miteinander vernetzt.

Im veranschaulichten Ausführungsbeispiel gemäß Figur 1 umfasst das Deckenbeleuchtungssystem 10 ein Lichtbandsystem 16 sowie eine Arbeitsleuchte 18.

Das Lichtbandsystem 16 umfasste eine Vielzahl von Leuchten 17, die direkt an der Decke 20 befestigt oder von der Decke 20 abgehängt sein können. In Figur 1 sind die Leuchten 17 als abgehängte Leuchten veranschaulicht.

Alternativ oder zusätzlich können Hallenstrahler und/oder LED Streifen vorhanden sein.

Das Deckenbeleuchtungssystem 10 ist eingerichtet, um die Wege 15, Bewegungsflächen 14 und Arbeitsbereiche 12 direkt auszuleuchten.

Die Beleuchtung ist derart ausgelegt, dass es nicht zu einer Blendung der anwesenden Personen kommt. Unter Blendung versteht man Störungen durch zu hohe Leuchtdichten oder zu große Leuchtdichtenunterschiede im Gesichtsfeld anwesender Personen, beispielsweise aufgrund schlecht abgeschirmter oder zu heller Lichtquellen (Direktblendung) oder durch störende Spiegelungen von hellen Lichtquellen auf Arbeitsmittel, Bildschirme, Werkstücke oder Maschinenteile (Reflexblendung).

Um eine Blendung zu vermeiden, hat die direkte Beleuchtung einen Abstrahlwinkel von maximal 120°. Vorzugsweise ist der Abstrahlwinkel je nach Deckenhöhe und Anzahl der Leuchten individuell angepasst.

Auf diese Weise wird gewährleistet, dass ein UGR-Wert unter 19 liegt. Dieser Wert gibt an, dass etwa 65 % der Menschen das Licht nicht als störend empfinden.

Bei dem in Figur 1 veranschaulichten Ausführungsbeispiel ermöglicht das Lichtbandsystem 16 sowohl eine direkte als auch eine indirekte Beleuchtung. Das heißt, dass die Leuchten Licht sowohl zum Boden des Raumes als auch zur Decke hin abstrahlen.

Der Abstrahlwinkel der Leuchten 17, 18 ist dabei durch gestrichelte Linien veranschaulicht.

Das Deckenbeleuchtungssystem 10 umfasst außerdem eine Steuerung 24 zum Ansteuern der Leuchtmittel 22.

In Figur 2 ist ein alternatives Deckenbeleuchtungssystem 10 veranschaulicht. Das Deckenbeleuchtungssystem 10 gemäß Figur 2 ist in einem Büroraum angebracht und dient zum Ausleuchten eines Arbeitsplatzes 28.

Auch das Deckenbeleuchtungssystem 10 gemäß Figur 2 umfasst ein Lichtbandsystem 16.

Bei den Deckenbeleuchtungssystemen 10 gemäß den Figuren 1 und 2 ist jeweils die Steuerung 24 eingerichtet, die Leuchtmittel 22 derart anzusteuern, dass jedes oder zumindest eine Mehrzahl der Leuchtmittel 22 in einem Beleuchtungsmodus und in einem Informationsmodus betrieben werden kann.

In dem Informationsmodus werden Positionsinformationen, Anwesenheitsinformationen, Richtungsinformationen, Warnungen und/oder Statusinformationen übermittelt. Auch eine Kombination dieser Informationen ist denkbar. Das Deckenbeleuchtungssystem 10 ist somit in ein betriebliches Informationsmanagementsystem eingebunden.

Durch den Betrieb einer Leuchte im Informationsmodus können Bedien- und Wartungspersonal sowie andere anwesende Personen an verschiedenen Orten in einem Raum verschiedenste Informationen erhalten. Insbesondere können Personen auf eine Gefahrensituation aufmerksam gemacht werden oder zu einem bestimmten Ort im Raum navigiert werden.

Die Leuchtmittel 22 einer Leuchte 17, 18 können im Informationsmodus in einer anderen Lichtfarbe, mit einer anderen Intensität und/oder mit einer anderen Frequenz betrieben wird als in dem Beleuchtungsmodus. Zudem können die Leuchtmittel 22 nacheinander in einer bestimmten Sequenz angesteuert werden.

Alternativ oder zusätzlich kann das mindestens eine Leuchtmittel 22 einer Leuchte im Informationsmodus lediglich in einem Teilbereich betrieben werden.

Zu diesem Zweck kann ein Leuchtmittel 22 einer Leuchte in Segmente 26 unterteilt sein, die jeweils einen individuell ansteuerbaren Bereich darstellen, oder eine Leuchte kann mehrere Leuchtmittel 22 enthalten, die jeweils ein eigenes, individuell ansteuerbares Segment 26 darstellen.

Eine derartige Segmentierung ist beispielhaft jeweils in den Figuren 3 bis 5 veranschaulicht.

Figur 3 veranschaulicht eine rechteckige Deckenleuchte 25, deren Leuchtfläche 29 in sechs Segmente 26 unterteilt ist, welche in Form einer Matrix angeordnet sind. Beispielsweise umfasst die Leuchte sechs separate Leuchtmittel 22.

Dabei sind in Figur 3 drei der sechs Segmente 26 dunkel gefärbt, was einen beleuchteten Zustand darstellen soll.

Figur 4 veranschaulicht ein Lichtbandsystem 16, wobei zumindest eine der Leuchten 17 des Lichtbandsystems 16 segmentiert ist. Dabei erstrecken sich die Segmente 26 in Längsrichtung der Leuchte 17. In anderen Worten verteilen sich die Segmente 26 um eine Längsachse der Leuchte 17.

Figur 5 veranschaulicht ebenfalls ein Lichtbandsystem 16 mit zumindest einer segmentierten Leuchte 17, wobei sich die Segmente 26 sowohl in Querrichtung als auch in Längsrichtung der Leuchte 17 erstrecken.

Auf diese Weise ist es möglich, durch eine Gruppierung von Segmenten 26 ein Symbol 30 zu bilden. In Figur 5 ist beispielhaft ein Pfeilsymbol veranschaulicht, welches dazu gedacht ist, eine Person in einem Raum zu navigieren.

Darüber hinaus sind beliebige weitere Segmentierungen denkbar, durch die sich unterschiedliche Symbole darstellen lassen.

Die Symbole können sowohl direkt an der Leuchte als auch als Projektion auf dem Boden oder an der Decke wahrgenommen werden.

Die Segmente 26 lassen sich über Adressen ansteuern, die mit den Ortsdaten einer Leuchte verknüpft sind.

Genauer gesagt ist zumindest jeder Leuchte, insbesondere jedem Leuchtmittel 22 und/oder jedem Segment 26, eine eigene Adresse zugeordnet, welche mit dem Installationsort der Leuchte verknüpft ist. Der Adresse können die Koordinaten des Leuchtmittels 22 und/oder des Segments 26 zugeordnet sein.

In Figur 6 ist eine Ausführungsform veranschaulicht, bei der das Deckenbeleuchtungssystem 10 als Ortungssystem zum Orten bestimmter Personen ausgebildet ist, beispielsweise zum Orten eines Fertigungsleiters oder Vorarbeiters oder zum Orten von Wartungspersonal. Zudem dient das Deckenbeleuchtungssystem 10 zur Anwesenheitsinformation, um weitere Personen über die Anwesenheit bestimmter Personen zu informieren.

Konkret kann das Deckenbeleuchtungssystem 10 mittels optischer Signale eine Anwesenheit einer Person an einem Arbeitsplatz 28, einem Arbeitsbereich 12 und/oder innerhalb einer Bewegungsfläche 14 anzeigen.

Hierbei wird zunächst die Anwesenheit einer Person an dem Arbeitsplatz 28, dem Arbeitsbereich 12 und/oder innerhalb der Bewegungsfläche 14 erfasst.

Zu diesem Zweck kann das Deckenbeleuchtungssystem 10 mehrere Anwesenheitssensoren 32 aufweisen, die eingerichtet sind, eine Position einer Person in einem Gebäude zu erfassen.

Die Anwesenheitssensoren 32 sind im veranschaulichten Ausführungsbeispiel in den Leuchten 17 des Lichtbandsystems 16 integriert, sie können jedoch flexibel im Raum positioniert sein.

Alternativ oder zusätzlich kann das Deckenbeleuchtungssystem 10 zur Vernetzung mit einem mobilen Endgerät 34 eingerichtet sein, insbesondere mittels einer drahtlosen Echtzeit-Indoor-Lokalisierung, zum Beispiel mit den Kommunikationsstandards Bluetooth, WLAN, RFID, Zigbee, UWB (ultra-wideband) oder GSM-Ortung, um die Position einer Person im Gebäude zu erfassen.

Wenn die Anwesenheit einer bestimmten Person festgestellt wurde, dann wird das Deckenbeleuchtungssystem 10 derart angesteuert, dass mittels des Beleuchtungssystems eine Information über eine Anwesenheit der Person an weitere Personen übermittelt wird, die sich außerhalb des Arbeitsplatzes 28, des Arbeitsbereichs 12 und/oder der Bewegungsfläche 14 befinden.

Genauer gesagt ist das Deckenbeleuchtungssystem 10 eingerichtet, die Anwesenheit der erfassten Person in einem definierten Bereich mittels Ansteuerung wenigstens einer der Leuchten 17 kenntlich zu machen. Zum Beispiel werden die Leuchten 17 in dem Bereich, in dem sich die Person aufhält, derart angesteuert, dass das mindestens eine dem Arbeitsplatz 28, dem Arbeitsbereich 12 und/oder der Bewegungsfläche 14 zugeordnete Leuchtmittel 22 Licht mit einer unterschiedlichen Helligkeit und/oder einer unterschiedlichen Lichtfarbe emittiert als bei Abwesenheit von Personen. Alternativ oder zusätzlich kann eine indirekte Beleuchtung erfolgen, wie es in Figur 6 veranschaulicht ist. Weiter alternativ oder zusätzlich kann ein einzelnes Segment einer Leuchte 17, 18, insbesondere ein seitliches Segment, in einer anderen Lichtfarbe aufleuchten als die übrigen Segmente. Somit kann die jeweilige Information über die Anwesenheit einer Person in einem Bereich auch von weiter entfernten Personen wahrgenommen werden.

Dabei kann die Anwesenheit einer bestimmten Person durch eine individuelle Farbgebung der Beleuchtung, insbesondere der indirekten Beleuchtung, kenntlich gemacht werden.

Unterschiedlichen Personen kann jeweils eine andere Farbe zugeordnet sein.

Darüber hinaus kann die Ortungsfunktion zum Energiemanagement genutzt werden. Genauer gesagt kann die Beleuchtung auf einem Weg 15, in einem Arbeitsbereich 12 und/oder einer Bewegungsfläche 14 hochgefahren werden, sobald eine Person im jeweiligen Bereich anwesend ist, und gedimmt oder abgeschaltet werden, wenn der jeweilige Bereich unbesetzt ist.

Es ist darüber hinaus denkbar, dass das Deckenbeleuchtungssystem 10 eingerichtet ist, eine Person in einem Bereich mittels der Leuchten über einen auf einem mitgeführten mobilen Endgerät 34 eingehenden Anruf zu informieren, insbesondere indem die jeweilige Leuchte, genauer gesagt das zur direkten Beleuchtung vorgesehene Leuchtmittel 22, mit einer anderen Frequenz betrieben wird als im normalen Beleuchtungsmodus. Konkret kann durch kurzzeitiges, mehrmaliges An- und Ausschalten der Beleuchtung ein sogenanntes Blitzen erzeugt werden, das die jeweilige Person auf einen Anruf aufmerksam macht.

Darüber hinaus kann das Deckenbeleuchtungssystem 10 genutzt werden, um einen Ereignisort oder einen Gefahrenbereich zu kennzeichnen. Konkret kann mittels des Deckenbeleuchtungssystems 10 darauf aufmerksam gemacht werden, wenn eine Maschinenstörung aufgetreten ist, indem die Leuchten am Standort der Maschine im Informationsmodus betrieben werden und beispielsweise durch Blitzen oder eine geänderte Beleuchtungsfarbe auf die Störung hingewiesen wird.

In Figur 7 ist eine Ausführungsform veranschaulicht, bei der das Deckenbeleuchtungssystem 10 eingerichtet ist, die Leuchten 17 derart anzusteuern, dass das Deckenbeleuchtungssystem 10 als ein Wegweisungssystem fungiert.

Im Ausführungsbeispiel navigiert das Deckenbeleuchtungssystem 10 ein Fahrzeug 36, insbesondere einen Gabelstapler, es können jedoch auch Personen navigiert werden.

Dabei zeigt das Deckenbeleuchtungssystem 10 mittels optischer Signale eine gewünschte Bewegungsrichtung der Person oder des Fahrzeugs 36 an.

Zu diesem Zweck ist das Deckenbeleuchtungssystem 10 derart angeordnet, dass sich ein Weg 15 entlang einer gewünschten Bewegungsrichtung einer Person oder eines Fahrzeugs durch das Deckenbeleuchtungssystem 10 ausleuchten lässt.

Im veranschaulichten Ausführungsbeispiel umfasst das Deckenbeleuchtungssystem 10 ein Lichtbandsystem 16, wobei sich die Leuchten 17 des Lichtbandsystems 16 entlang eines Fahrweges durch einen Lagerraum erstrecken.

Um ein Fahrzeug 36 oder eine Person navigieren zu können, wird zunächst die Position des Fahrerzeugs 36 oder einer Person und/oder die Bewegungsrichtung eines Fahrerzeugs 36 oder einer Person erfasst. Zu diesem Zweck kann das Fahrzeug 36 ein Ortungssystem umfassen, welches Positionsdaten an einen Server sendet. Alternativ kann die Position des Fahrzeugs 36 oder einer Person, wie bereits in Zusammenhang mit Figur 6 beschrieben wurde, über Anwesenheitssensoren 32 oder ein mitgeführtes mobiles Endgerät 34 bestimmt werden.

Es ist auch denkbar, dass ein System in dem Fahrzeug 36 integriert ist, das die Leuchten 17 direkt ansteuert.

Sofern festgestellt wird, dass sich das Fahrzeug 36 oder die Person auf eine Abzweigung zu bewegt, wir das Deckenbeleuchtungssystem 10 von der Steuerung 24 derart angesteuert, dass ein Bewegungspfad entlang der gewünschten Bewegungsrichtung gegenüber einer nicht gewünschten Bewegungsrichtung mittels des Deckenbeleuchtungssystems 10 optisch hervorgehoben ist. Dies erfolgt spätestens dann, wenn das Fahrzeug oder die Person die Abzweigung erreicht. Es ist jedoch wünschenswert, dass die Anzeige bereits erfolgt, kurz bevor der Fahrer die Abzweigung erreicht, um zu vermeiden, dass der Fahrer abbremsen und auf die Richtungsanzeige warten muss.

In der in Figur 7 veranschaulichten Momentaufnahme werden insbesondere zwei Leuchten 17, die über einer Wegkreuzung angeordnet sind, in einem Informationsmodus betrieben, während die übrigen Leuchten in einem Beleuchtungsmodus betrieben werden, derart, dass an der Wegkreuzung die Abbiegung nach links optisch hervorgehoben ist. Dies dient als Hinweis für den Fahrer, dass er nach links abbiegen soll.

Beispielsweise emittiert die der gewünschten Bewegungsrichtung zugeordnete Leuchte 17 bzw. das entsprechende Leuchtmittel 22 Licht in einer unterschiedlichen Farbe, mit einer unterschiedlichen Intensität und/oder mit einer unterschiedlichen Frequenz als die der nicht gewünschten Bewegungsrichtung zugeordnete Leuchte 17 bzw. das entsprechende Leuchtmittel 22. Zum Beispiel kann ein gewünschter Fahrweg grün ausgeleuchtet werden und die Intensität der Beleuchtung kann entlang des gewünschten Fahrwegs erhöht sein.

Sofern sich in dem Lagerraum lediglich Fahrzeuge 36 fortbewegen und keine Personen zu Fuß, kann lediglich der Fahrweg beleuchtet sein. Ansonsten kann der Lagerraum unbeleuchtet sein.

Es ist auch denkbar, dass die Leuchten 17 bzw. die Leuchtmittel 22, die sich entlang der gewünschten Bewegungsrichtung erstrecken, nacheinander aufleuchten, sodass ein sich bewegender Leuchtbereich angezeigt wird. Man spricht in diesem Zusammenhang auch von einem "Wandern" der Beleuchtung. Anders ausgedrückt wird auf diese Weise ein bewegter Spot erzeugt.

Alternativ oder zusätzlich kann die gewünschte Bewegungsrichtung durch ein mittels des Deckenbeleuchtungssystems 10 projiziertes Symbol, zum Beispiel durch einen auf den Boden projizierten Pfeil veranschaulicht werden.

Sobald das Fahrzeug 36 einen Wegabschnitt passiert hat, wird aus Energiespargründen die Beleuchtung entlang des Abschnitts abgeschaltet oder gedimmt.

Ein positiver Nebeneffekt des Wegweisungssystems ist, dass Personen oder andere Fahrer durch das optische Hervorheben eines gewünschten Fahrwegs einen Hinweis erhalten, dass ein anderes Fahrzeug sich nähert, was zur Sicherheit beiträgt.

In einem weiteren Szenario kann das in Zusammenhang mit Figur 7 beschriebene Deckenbeleuchtungssystem 10 zur Fluchtwegunterstützung genutzt werden. In diesem Fall wird der Fluchtweg beispielsweise mit kaltweißem Licht in maximaler Leuchtstärke ausgeleuchtet. Bereiche, die nicht mehr betreten werden sollen, können hingegen mit warmweißem, gedimmten Licht oder andersfarbig beleuchtet werden. Somit können Personen intuitiv den richtigen Fluchtweg erkennen.

Alternativ kann der Fluchtweg rot ausgeleuchtet werden, um die Alarmbereitschaft der Personen zu erhöhen. Bei einer roten Beleuchtung kann beispielsweise ein wandernder weißer Spot besonders gut wahrgenommen werden. Zudem können sich durch die rote Beleuchtung für den Fall, dass Personen nachts in einen Außenbereich flüchten müssen, die Augen bereits an die Dunkelheit gewöhnen, sodass sich die flüchtenden Personen bei Verlassen des Gebäudes besser orientieren können.

In Figur 8 ist eine Ausführungsform veranschaulicht, bei der das Deckenbeleuchtungssystem 10 eingerichtet ist, die Leuchten 17 derart anzusteuern, dass das Deckenbeleuchtungssystem 10 als ein Höhenkontrollsystem fungiert, insbesondere derart, dass mittels des Deckenbeleuchtungssystems 10 ein Hinweis erfolgt, wenn ein Gegenstand im Gebäude über eine zulässige Höhe hinaus angehoben wird. Diese Gefahr besteht beispielsweise beim Beladen eines Fahrzeugs 36.

Beispielsweise sind Sensoren vorgesehen, die erfassen, wenn ein Gegenstand über eine kritische Höhe hinaus angehoben wird. Die kritische Höhe ist in Figur 8 durch eine Markierung 38 veranschaulicht. Eine derartige Markierung kann auch in einem Lagerraum vorhanden sein, um einem Fahrer eine Abschätzung der zulässigen Höhe zu ermöglichen.

## Patentansprüche

1. Deckenbeleuchtungssystem (10) für eine Decke (20), zum Ausleuchten eines Arbeitsplatzes (28), eines Arbeitsbereichs (12), einer Bewegungsfläche (14) und/oder eines Weges (15), mit mindestens zwei Leuchten (17, 18, 25), die miteinander vernetzt sind, und die jeweils zumindest ein Leuchtmittel (22) aufweisen, sowie einer Steuerung (24) zum Ansteuern der Leuchtmittel (22),
wobei die Steuerung (24) eingerichtet ist, die Leuchtmittel (22) derart anzusteuern, dass das Leuchtmittel (22) in einem Beleuchtungsmodus und in einem Informationsmodus betrieben werden kann, wobei Positionsinformationen, Anwesenheitsinformationen, Richtungsinformationen, Warnungen und/oder Statusinformationen in dem Informationsmodus übermittelt werden.

2. Deckenbeleuchtungssystem (10) nach Anspruch 1, **dadurch gekennzeichnet, dass** das mindestens eine Leuchtmittel (22) einer Leuchte (17, 18, 25) im Informationsmodus in einer anderen Lichtfarbe, mit einer anderen Intensität und/oder mit einer anderen Frequenz betrieben wird als in dem Beleuchtungsmodus und/oder dass das mindestens eine Leuchtmittel (22) einer Leuchte (17, 18, 25) im Informationsmodus lediglich in einem Teilbereich betrieben wird.

3. Deckenbeleuchtungssystem (10) nach Anspruch 2, **dadurch gekennzeichnet, dass** das mindestens eine Leuchtmittel (22) einer Leuchte (17, 18, 25) in Segmente unterteilt ist, die jeweils einen individuell ansteuerbaren Bereich darstellen, oder dass eine Leuchte (17, 18, 25) mehrere Leuchtmittel (22) enthält, die jeweils ein eigenes, individuell ansteuerbares Segment (26) darstellen.

4. Deckenbeleuchtungssystem (10) nach Anspruch 3, **dadurch gekennzeichnet, dass** sich die Segmente (26) in Längsrichtung und/oder in Querrichtung der Leuchte (17, 18, 25) erstrecken und/oder relativ zueinander in einer Matrix angeordnet sind, insbesondere wobei durch ein Segment (26) oder eine Gruppierung von Segmenten (26) ein Symbol (30) gebildet ist.

5. Deckenbeleuchtungssystem (10) nach einem der vorhergehenden Ansprüche, **dadurch gekennzeichnet, dass** zumindest jeder Leuchte (17, 18, 25), insbesondere jedem Leuchtmittel (22) und/oder jedem Segment (26), eine eigene Adresse zugeordnet ist, welche mit dem Installationsort der Leuchte (17, 18, 25) verknüpft ist, insbesondere wobei der Adresse die Koordinaten der Leuchte (17, 18, 25), insbesondere des Leuchtmittels (22) und/oder des Segments (26) zugeordnet sind.

6. Deckenbeleuchtungssystem (10) nach einem der vorhergehenden Ansprüche, **dadurch gekennzeichnet, dass** zumindest eine Leuchte (17, 18, 25) des Deckenbeleuchtungssystems (10) Leuchtmittel (22) sowohl zur direkten Beleuchtung als auch zur indirekten Beleuchtung zumindest eines Bereichs eines Raumes aufweist.

7. Deckenbeleuchtungssystem (10) nach einem der vorhergehenden Ansprüche, **dadurch gekennzeichnet, dass** das Deckenbeleuchtungssystem (10) zur Vernetzung mit einem mobilen Endgerät (34) eingerichtet ist, insbesondere mittels eines drahtlosen Kommunikationsstandards wie Bluetooth.

8. Deckenbeleuchtungssystem (10) nach einem der vorhergehenden Ansprüche, **dadurch gekennzeichnet, dass** das Deckenbeleuchtungssystem (10) zumindest einen Anwesenheitssensor (32) und/oder eine Echtzeit-Indoor-Lokalisierung aufweist, der eingerichtet ist, eine Position einer Person in einem Gebäude zu erfassen, wobei das Deckenbeleuchtungssystem (10) eingerichtet ist, die Anwesenheit einer erfassten Person in einem definierten Bereich mittels Ansteuerung wenigstens einer der Leuchten (17, 18, 25) kenntlich zu machen.

9. Deckenbeleuchtungssystem (10) nach einem der vorhergehenden Ansprüche, **dadurch gekennzeichnet, dass** das Deckenbeleuchtungssystem (10) eingerichtet ist, die Leuchten (17, 18, 25) derart anzusteuern, dass das Deckenbeleuchtungssystem (10) als ein Wegweisungssystem fungiert.

10. Deckenbeleuchtungssystem (10) nach einem der vorhergehenden Ansprüche, **dadurch gekennzeichnet, dass** Deckenbeleuchtungssystem (10) eingerichtet ist, die Leuchten (17, 18, 25) derart anzusteuern, dass das Deckenbeleuchtungssystem (10) als ein Höhenkontrollsystem fungiert, insbesondere derart, dass mittels des Deckenbeleuchtungssystems (10) ein Hinweis erfolgt, wenn ein Gegenstand im Gebäude über eine zulässige Höhe hinaus angehoben wird.

11. Deckenbeleuchtungssystem (10) nach einem der vorhergehenden Ansprüche, **dadurch gekennzeichnet, dass** das Deckenbeleuchtungssystem (10) eingerichtet ist, eine Störung oder einen Wartungsbedarf einer Maschine mittels der Leuchten (17, 18, 25) anzuzeigen, und/oder dass das Deckenbeleuchtungssystem (10) eingerichtet ist, eine Person in einem Bereich mittels der Leuchten (17, 18, 25) über einen auf einem mitgeführten mobilen Endgerät (34) eingehenden Anruf zu informieren.

12. Verfahren zum Betreiben eines Deckenbeleuchtungssystems (10) gemäß einem der Ansprüche 1 bis 11, wobei das Deckenbeleuchtungssystem (10) als ein Wegweisungssystem dient, das mittels optischer Signale eine gewünschte Bewegungsrichtung einer Person oder eines Fahrzeugs (36) anzeigt, wobei das Deckenbeleuchtungssystem (10) derart angeordnet ist, dass sich ein Weg entlang einer gewünschten Bewegungsrichtung einer Person oder eines Fahrzeugs (36) durch das Deckenbeleuchtungssystem (10) ausleuchten lässt, umfassend die folgenden Schritte:
- die Position eines Fahrerzeugs (36) oder einer Person und/oder die Bewegungsrichtung eines Fahrerzeugs (36) oder einer Person wird erfasst,
- das Deckenbeleuchtungssystem (10) wird von der Steuerung derart angesteuert, dass ein Bewegungspfad entlang der gewünschten Bewegungsrichtung gegenüber einer nicht gewünschten Bewegungsrichtung mittels des Deckenbeleuchtungssystems (10) optisch hervorgehoben wird, sofern festgestellt wird, dass sich das Fahrzeug (36) oder die Person auf eine Abzweigung zu bewegt, insbesondere indem das der gewünschten Bewegungsrichtung zugeordnete Leuchtmittel (22) Licht in einer unterschiedlichen Farbe, mit einer unterschiedlichen Intensität und/oder mit einer unterschiedlichen Frequenz emittiert als das der nicht gewünschten Bewegungsrichtung zugeordnete Leuchtmittel (22) und/oder indem die gewünschte Bewegungsrichtung durch ein mittels des Deckenbeleuchtungssystems (10) projiziertes Symbol und/oder durch einen durch das Deckenbeleuchtungssystem (10) erzeugten, sich bewegenden Leuchtbereich angezeigt wird.

13. Verfahren nach Anspruch 12, **dadurch gekennzeichnet, dass** die gewünschte Bewegungsrichtung spätestens dann hervorgehoben wird, wenn das Fahrzeug (36) oder die Person die Abzweigung erreicht, und/oder dass die Beleuchtung entlang eines Abschnitts des Bewegungspfades abgeschaltet oder gedimmt wird, sobald das Fahrzeug (36) oder die Person diesen passiert hat.

14. Verfahren zum Betreiben eines Deckenbeleuchtungssystems (10) gemäß einem der Ansprüche 1 bis 11, wobei das Deckenbeleuchtungssystem (10) zur Anwesenheitsinformation dient, das mittels optischer Signale eine Anwesenheit einer Person an einem Arbeitsplatz (28), einem Arbeitsbereich (12) und/oder innerhalb einer Bewegungsfläche (14) anzeigt, wobei das Deckenbeleuchtungssystem (10) derart angeordnet ist, dass sich der Arbeitsplatz (28), der Arbeitsbereich (12) und/oder die Bewegungsfläche (14) durch das Deckenbeleuchtungssystem (10) ausleuchten lässt, umfassend die folgenden Schritte:
- die Anwesenheit einer Person an dem Arbeitsplatz (28), dem Arbeitsbereich (12) und/oder in der Bewegungsfläche (14) wird erfasst,
- das Deckenbeleuchtungssystem (10) wird derart angesteuert, dass mittels des Deckenbeleuchtungssystems eine Information über eine Anwesenheit einer Person an weitere Personen übermittelt wird, die sich außerhalb des Arbeitsplatzes (28), des Arbeitsbereichs (12) und/oder der Bewegungsfläche (14) befinden, insbesondere indem das mindestens eine dem Arbeitsplatz (28), dem Arbeitsbereich (12) und/oder der Bewegungsfläche (14) zugeordnete Leuchtmittel (22) Licht mit einer unterschiedlichen Helligkeit und/oder einer unterschiedlichen Lichtfarbe emittiert als bei Abwesenheit von Personen und/oder dass eine indirekte Beleuchtung erfolgt.

15. Verfahren nach Anspruch 14, **dadurch gekennzeichnet, dass** die Anwesenheit einer bestimmten Person durch eine individuelle Farbgebung der Beleuchtung, insbesondere der indirekten Beleuchtung, kenntlich gemacht wird.

## Geänderte Patentansprüche

### Geänderte Patentansprüche gemäss Regel 137(2) EPÜ.

1. Deckenbeleuchtungssystem (10) für eine Decke (20), zum Ausleuchten eines Arbeitsplatzes (28), eines Arbeitsbereichs (12), einer Bewegungsfläche (14) und/oder eines Weges (15), wobei das Deckenbeleuchtungssystem (10) mindestens zwei Leuchten (17, 18, 25) umfasst, die miteinander vernetzt sind, und die jeweils zumindest ein Leuchtmittel (22) aufweisen, sowie einer Steuerung (24) zum Ansteuern der Leuchtmittel (22),
wobei die Steuerung (24) eingerichtet ist, die Leuchtmittel (22) derart anzusteuern, dass die Leuchtmittel (22) in einem Beleuchtungsmodus und in einem Informationsmodus betrieben werden können, wobei mittels der Leuchtmittel (22) Positionsinformationen, Anwesenheitsinformationen, Richtungsinformationen, Warnungen und/oder Statusinformationen in dem Informationsmodus übermittelt werden,
**dadurch gekennzeichnet, dass** das Deckenbeleuchtungssystem (10) eingerichtet ist, im Informationsmodus eine Störung oder einen Wartungsbedarf einer Maschine mittels der Leuchten (17, 18, 25) anzuzeigen, und/oder dass das Deckenbeleuchtungssystem (10) eingerichtet ist, im Informationsmodus eine Person in einem Bereich mittels der Leuchten (17, 18, 25) über einen auf einem mitgeführten mobilen Endgerät (34) eingehenden Anruf zu informieren.

2. Deckenbeleuchtungssystem (10) nach Anspruch 1, **dadurch gekennzeichnet, dass** das mindestens eine Leuchtmittel (22) einer Leuchte (17, 18, 25) im Informationsmodus in einer anderen Lichtfarbe, mit einer anderen Intensität und/oder mit einer anderen Frequenz betrieben wird als in dem Beleuchtungsmodus und/oder dass das mindestens eine Leuchtmittel (22) einer Leuchte (17, 18, 25) im Informationsmodus lediglich in einem Teilbereich betrieben wird.

3. Deckenbeleuchtungssystem (10) nach Anspruch 2, **dadurch gekennzeichnet, dass** das mindestens eine Leuchtmittel (22) einer Leuchte (17, 18, 25) in Segmente unterteilt ist, die jeweils einen individuell ansteuerbaren Bereich darstellen, oder dass eine Leuchte (17, 18, 25) mehrere Leuchtmittel (22) enthält, die jeweils ein eigenes, individuell ansteuerbares Segment (26) darstellen.

4. Deckenbeleuchtungssystem (10) nach Anspruch 3, **dadurch gekennzeichnet, dass** sich die Segmente (26) in Längsrichtung und/oder in Querrichtung der Leuchte (17, 18, 25) erstrecken und/oder relativ zueinander in einer Matrix angeordnet sind, insbesondere wobei durch ein Segment (26) oder eine Gruppierung von Segmenten (26) ein Symbol (30) gebildet ist.

5. Deckenbeleuchtungssystem (10) nach einem der vorhergehenden Ansprüche, **dadurch gekennzeichnet, dass** zumindest jeder Leuchte (17, 18, 25), insbesondere jedem Leuchtmittel (22) und/oder jedem Segment (26), eine eigene Adresse zugeordnet ist, welche mit dem Installationsort der Leuchte (17, 18, 25) verknüpft ist, insbesondere wobei die Adresse die Koordinaten der Leuchte (17, 18, 25), insbesondere des Leuchtmittels (22) und/oder des Segments (26) umfasst.

6. Deckenbeleuchtungssystem (10) nach einem der vorhergehenden Ansprüche, **dadurch gekennzeichnet, dass** zumindest eine Leuchte (17, 18, 25) des Deckenbeleuchtungssystems (10) Leuchtmittel (22) sowohl zur direkten Beleuchtung als auch zur indirekten Beleuchtung zumindest eines Bereichs eines Raumes aufweist.

7. Deckenbeleuchtungssystem (10) nach einem der vorhergehenden Ansprüche, **dadurch gekennzeichnet, dass** das Deckenbeleuchtungssystem (10) zur Vernetzung mit einem mobilen Endgerät (34) eingerichtet ist, insbesondere mittels eines drahtlosen Kommunikationsstandards wie Bluetooth.

8. Deckenbeleuchtungssystem (10) nach einem der vorhergehenden Ansprüche, **dadurch gekennzeichnet, dass** das Deckenbeleuchtungssystem (10) zumindest einen Anwesenheitssensor (32) aufweist, der eingerichtet ist, eine Position einer Person in einem Gebäude zu erfassen, wobei das Deckenbeleuchtungssystem (10) eingerichtet ist, die Anwesenheit einer erfassten Person in einem definierten Bereich mittels Ansteuerung wenigstens einer der Leuchten (17, 18, 25) kenntlich zu machen.

9. Deckenbeleuchtungssystem (10) nach einem der vorhergehenden Ansprüche, **dadurch gekennzeichnet, dass** das Deckenbeleuchtungssystem (10) eingerichtet ist, die Leuchten (17, 18, 25) derart anzusteuern, dass das Deckenbeleuchtungssystem (10) als ein Wegweisungssystem fungiert.

10. Deckenbeleuchtungssystem (10) nach einem der vorhergehenden Ansprüche, **dadurch gekennzeichnet, dass** Deckenbeleuchtungssystem (10) eingerichtet ist, die Leuchten (17, 18, 25) derart anzusteuern, dass das Deckenbeleuchtungssystem (10) als ein Höhenkontrollsystem fungiert, insbesondere derart, dass mittels des Deckenbeleuchtungssystems (10) ein Hinweis erfolgt, wenn ein Gegenstand im Gebäude über eine zulässige Höhe hinaus angehoben wird.

11. Verfahren zum Betreiben eines Deckenbeleuchtungssystems (10) gemäß einem der Ansprüche 1 bis 10, wobei das Deckenbeleuchtungssystem (10) zur Anwesenheitsinformation dient, das mittels optischer Signale eine Anwesenheit einer Person an einem Arbeitsplatz (28), einem Arbeitsbereich (12) und/oder innerhalb einer Bewegungsfläche (14) anzeigt, wobei das Deckenbeleuchtungssystem (10) derart angeordnet ist, dass sich der Arbeitsplatz (28), der Arbeitsbereich (12) und/oder die Bewegungsfläche (14) durch das Deckenbeleuchtungssystem (10) ausleuchten lässt, umfassend die folgenden Schritte:
- die Anwesenheit einer Person an dem Arbeitsplatz (28), dem Arbeitsbereich (12) und/oder in der Bewegungsfläche (14) wird erfasst,
- das Deckenbeleuchtungssystem (10) wird derart angesteuert, dass mittels des Deckenbeleuchtungssystems eine Information über eine Anwesenheit einer Person an weitere Personen übermittelt wird, die sich außerhalb des Arbeitsplatzes (28), des Arbeitsbereichs (12) und/oder der Bewegungsfläche (14) befinden, insbesondere indem das mindestens eine dem Arbeitsplatz (28), dem Arbeitsbereich (12) und/oder der Bewegungsfläche (14) zugeordnete Leuchtmittel (22) Licht mit einer unterschiedlichen Helligkeit und/oder einer unterschiedlichen Lichtfarbe emittiert als bei Abwesenheit von Personen und/oder dass eine indirekte Beleuchtung erfolgt.

12. Verfahren nach Anspruch 11, **dadurch gekennzeichnet, dass** die Anwesenheit einer bestimmten Person durch eine individuelle Farbgebung der Beleuchtung, insbesondere der indirekten Beleuchtung, kenntlich gemacht wird.
